# FASCICULE DE BREVET EUROPEEN

(11) **EP 0 064 725 B1**
(45) Date de publication et mention de la délivrance du brevet: **16.01.1985**
(21) Numéro de dépôt: 82103921.1
(22) Date de dépôt: 06.05.1982
(51) Int. Cl.: F24C 15/10

(54) **Brûleur à gaz apte notamment aux cuissons à basse température**
Gasbrenner, insbesondere zum Kochen bei niedriger Temperatur
Gas burner, especialy for cooking at low temperature

(30) Priorité: 12.05.1981 FR 8109399; 20.08.1981 FR 8115991
(43) Date de publication de la demande: 17.11.1982
(73) Titulaire: COMPAGNIE EUROPEENNE POUR L'EQUIPEMENT MENAGER "CEPEM" Société anonyme dite:, F-75008 Paris (FR)
(72) Inventeur: Maitenaz, Paul, F-45160 Olivet (FR)
(74) Mandataire: Boireau, Jacques

## Description

La présente invention concerne un brûleur à gaz pour table de travail d'appareil de cuisson, notamment de cuisinière domestique, permettant aussi bien les cuissons courantes à haute ou moyenne température, les cuissons à basse température, par exemple les mijotages nécessaires à la préparation de certaines sauces qui demandent des basses températures de l'ordre de 50 à 90° C avec un très faible gradient de température sur le fond du récipient contenant le mets à préparer.

En utilisant les brûleurs classiques, il est difficile d'obtenir une puissance minimale nettement inférieure au 1/6 de la puissance nominale de l'appareil, valeur imposée par les normes pour les brûleurs multigaz, et de ce fait théoriquement seuls les brûleurs de puissance nominale inférieure à 1500 W pourraient permettre les cuissons à basse température. A titre d'exemple, avec un brûleur classique de 2,5 kW, les températures moyennes obtenues en débit réduit sont d'environ 200°C et l'écart des températures mesurées sur un disque d'acier de 5 mm d'épaisseur et de 22 cm de diamètre placé sur la grille-support, et dont la hauteur est déterminée par les conditions d'hygiène et de rendement imposées par les normes et centré sur le brûleur, est d'environ 29° C.

On a proposé de faire fonctionner un tel brûleur par tout ou rien selon un cycle réglable et, en jouant sur l'inertie du récipient, on obtient un brûleur dit séquentiel dont la puissance minimale moyenne peut descendre en dessous du 1/6 comme indiqué plus haut. Cependant, ces dispositifs connus présentent des difficultés d'allumage en débit réduit, d'où des risques d'imbrûlés avec une mauvaise hygiène de combustion. En outre, les chocs thermiques, qui ne sont pas toujours suffisamment amortis par l'inertie du récipient, risquent d'occasionner des carbonisations locales aux points d'impact des flammes.

Il est également possible, en utilisant un brûleur avec chapeau diffuseur dont la périphérie déborde la couronne des flammes en débit réduit, de réaliser une puissance minimale allant jusqu'au 1/12 de la puissance nominale et nécessitant pour obtenir la précision de réglage nécessaire un dispositif de commande démultipliée.

Cependant, la mise en oeuvre d'un tel brûleur ne permet pas d'obtenir une température moyenne du fond du récipient sensiblement inférieure à 140° C.

La présente invention, telle qu'elle est caractérisée dans les revendications, permet de remédier à de tels inconvénients et propose un brûleur à gaz permettant, grâce à un soufflement d'air frais entre les flammes et le fond du récipient à chauffer, de réduire la température du fond de récipient jusqu'à 50°C, température au-dessous de laquelle il n'est plus possible de cuire, tout en réduisant encore le gradient de température à la surface du récipient à une valeur inférieure à 10°C.

Dans ce contexte, on connaît par le document CH-A No 177397 un brûleur à gaz ayant, comme le brûleur selon l'invention, deux circuits concentriques, dont le circuit extérieur est parcouru par le mélange gaz-air de combustion pour la cuisson. Le circuit intérieur est parcouru ici par un mélange gazeux et alimente des orifices des veilleuses. Ce brûleur ne permet donc pas un fonctionnement à basse température. On connaît aussi par le document US-A No 2239957 une plaque chauffante à résistances électriques. La chaleur dégagée par les résistances est transférée à une casserole par de l'air qui est soufflé par un ventilateur contre les résistances. Le problème de l'invention ne se pose donc pas ici.

L'invention sera décrite ci-après plus en détail à l'aide de plusieurs mises en oeuvre préférées.
La fig. 1 est une vue en coupe d'un brûleur selon l'invention, selon un premier mode de réalisation.
La fig. 2 est une vue schématique du ventilateur générateur d'air raccordé au brûleur selon la fig. 1.
La fig. 3 est une vue schématique d'un autre mode de réalisation du ventilateur générateur d'air raccordé au brûleur.
La fig. 4 est une vue de face d'un mode de réalisation d'un disque obturateur coopérant avec ledit ventilateur selon la fig. 3.
La fig. 5 est une vue de face d'une variante de réalisation dudit disque obturateur coopérant avec ledit ventilateur selon la fig. 3.

En référence à la fig. 1, un brûleur selon l'invention comporte un injecteur de gaz 1 disposé devant un venturi horizontal 2 monté coulissant par l'intermédiaire d'un joint d'étanchéité 3 dans la partie horizontale d'une pipe 4 qui est une pièce venue de moulage. La partie verticale de la pipe 4 comporte deux circuits. En premier lieu, un circuit extérieur 5 qui alimente en mélange gazeux combustible les orifices principaux 6 et les orifices de pilotage 7 de la coupelle 8 du brûleur et, en deuxième lieu, un circuit intérieur 12 relié à un dispositif de soufflage d'air frais qui sera décrit en référence aux fig. 2 à 5.

Dans le circuit intérieur 12 est disposé le moyeu 30 cylindrique de la tête 9 du brûleur venant en appui sur un méplat 31 de la pipe 4.

La coupelle 8 vient en appui sur la partie plane 32 de la tête 9 qui recouvre l'ouverture du passage 10 du brûleur dans la plaque d'âtre 11 de l'appareil de cuisson. Cette tête 9 vient en appui sur un rebord 34 extérieur de la pipe 4, situé dans le même plan que le méplat 31.

Le brûleur comporte en outre un chapeau diffuseur dont deux variantes de réalisation sont illustrées à la fig. 1. Sur la partie gauche de l'axe AB on voit que le chapeau diffuseur 35A dont l'extrémité est disposée en vis-à-vis de celle de la coupelle 8 comporte un conduit axial 36 dont les parois viennent porter sur la partie supérieure du moyeu 30. Des orifices (non représentés) mettent en communication ce conduit 36 avec l'espace délimité par le chapeau diffuseur 35A et la coupelle 8.

Dans la partie droite de l'axe AB, la forme du chapeau diffuseur est différente et il vient porter au moyen de picots tels que 40 sur la coupelle 8.

En se référant maintenant à la fig. 2, on voit que le circuit intérieur 12 de la pipe 4 est relié à un ventilateur 13 au moyen d'une canalisation flexible 14 en métal annelé et par un coude rigide 15 maintenus par des colliers de serrage 16.

Un tel ensemble peut être fixé sur une tôle- support 17 de la cuisinière au moyen de vis telles que 18.

De même l'injecteur 1 et son tube d'alimentation 20 peuvent être vissés sur un support 19 lui-même fixé à la tôle 17 (fig. 1 ).

En outre, le coude 15 comporte une ouverture 24 communiquant avec l'atmosphère, le débit d'air utile pouvant être réglé au moyen d'un volet obturateur 25 apte à pivoter autour d'un axe 26 et dont la commande peut être assurée à distance par un flexible ou un système à renvoi angulaire de tout type connu, manoeuvré par une manette analogue à celle actionnant le robinet du brûleur. Dans ses positions extrêmes, ce volet obturateur obture complètement soit l'ouverture 24, soit le passage de l'air dans le circuit 12.

Enfin, la fig. 1 représente la grille 22 de la cuisinière supportant une casserole 23 par exemple.

Le fonctionnement d'un tel brûleur est le suivant:
Lorsque l'on désire effectuer une cuisson à basse température, le brûleur est réglé en fonctionnement à régime réduit et le ventilateur 13 est mis en route. L'air insufflé de la sorte emprunte donc le circuit 12, puis l'espace entre la coupelle 8 et le chapeau diffuseur 35A ou 35B.

On notera qu'à un tel régime de fonctionnement, les flammes ne dépassent pas le bord du chapeau diffuseur.

Bien entendu le ventilateur ne doit fonctionner qu'en régime de cuisson à basse température. Dans ce but, son circuit d'alimentation comporte un interrupteur dont la fermeture est assurée par une came solidaire du tournant du robinet, et coupant ce circuit dès que sa position correspond à un débit de gaz plus élevé ne convenant plus à un mijotage à basse température, de façon à conserver au brûleur son plein rendement pour les cuissons ordinaires.

On notera également que le diamètre du chapeau diffuseur 35A ou 35B est limité par la nécessité de permettre aux flammes, en débit nominal, d'atteindre directement le fond de la casserole 23.

Par ailleurs, le réglage d'un mijotage peut s'effectuer de diverses manières:
On peut, par exemple, opérer par variation du débit d'air soufflé. Dans ce but, la section du conduit 14 qui débouche à l'air libre par l'ouverture 24 du coude 15 peut être plus ou moins réduite jusqu'à fermeture complète au moyen de l'obturateur 25 dont la commande peut être assurée à distance, par un flexible ou un système à renvoi angulaire d'un type connu, manoeuvré par une manette analogue à celle actionnant le robinet du brûleur.

Une autre possibilité consiste à moduler partout ou rien l'alimentation électrique du ventilateur selon un cycle variable à volonté à l'aide d'un dispositif connu tel qu'un commutateur tournant, un régulateur d'énergie à bilame mobile ou électronique qui réalisent ainsi un fonctionnement séquentiel du ventilateur.

On peut, bien entendu, effectuer ce réglage par variation de la vitesse du moteur actionnant le ventilateur.

Sur la fig. 3, la référence 4 désigne la pipe du brûleur dont la partie verticale comporte un circuit intérieur 12 comme précédemment décrit relié à un dispositif de soufflage d'air frais par ventilateur selon un autre mode de réalisation.

Les autres éléments du brûleur n'ont pas été représentés pour des raisons de simplification. Ils sont conformes à la représentation de la fig. 1 et à la description correspondante.

Le dispositif selon ce mode de réalisation comprend un disque circulaire 127 placé entre un boîtier 128 (remplaçant le coude 15 de lafig. 2) et la sortie du ventilateur 113 dont le positionnement a été modifié pour permettre la suppression du tube 14 de cette même fig. 2, et par là-même une construction plus ramassée.

Le boîtier 128 est complètement fermé à l'exception de son orifice d'entrée d'air 129 et de l'ouverture 30 permettant le passage de l'extrémité inférieure verticale de la pipe 4.

Le disque 127 est muni d'un axe 131 traversant la paroi avant 132 de l'appareil de cuisson ainsi que le tableau de commande 133 et recevant à son extrémité la manette de commande 134.

Le disque 127 vient occulter l'orifice 135 de sortie d'air du ventilateur 113, sauf lorsque se trouve en face de celui-ci la découpe 136 visible sur la vue de face à la fig. 4.

En tournant la manette 134, on réalise ainsi soit la fermeture complète de l'orifice 135, soit son ouverture progressive.

Afin de ne pas perturber le fonctionnement du brûleur lorsque l'on ne désire pas cuire à basse température, il y a lieu de prévoir un jeu minimal entre le disque 127 et la paroi du carter du ventilateur munie de l'orifice 135, mais l'étanchéité absolue n'est pas nécessaire; un ressort de rappel 138 venant plaquer le disque sur la paroi est suffisant.

La fig. 5 est une variante de la fig. 4, selon laquelle la découpe 136 de la fig. 4 a été remplacée par plusieurs découpes juxtaposées 137 séparées par des ponts de matière et assurant une meilleure rigidité du disque 127 sans trop perturber le passage de l'air, lequel est matérialisé sur la fig. 3 par des flèches.

Pour régler le débit d'air dans le circuit intérieur de la pipe 4, on agit donc sur la rotation du disque 127 par le bouton 134.

Simultanément, il serait possible de moduler par tout ou rien l'alimentation électrique du ventilateur selon un cycle variable à volonté à l'aide d'un dispositif connu tel qu'un commutateur tournant, un régulateur d'énergie à bilame mobile ou électronique qui réalisent ainsi un fonctionnement séquentiel du ventilateur comme dans le cas du mode de réalisation décrit aux fig. 1 et 2.

On peut également, bien entendu, effectuer ce réglage par variation de la vitesse du moteur actionnant le ventilateur, comme précédemment indiqué.

## Revendications

1. Brûleur à gaz apte notamment aux cuissons à basse température de l'ordre de 50 à 90° C sensiblement, du type comportant principalement un injecteur de gaz (1 ) disposé devant un venturi horizontal (2), une coupelle (8) percée d'orifices de combustion (6) et d'orifices de pilotage (7), caractérisé par le fait qu'il comporte en outre une pipe (4) comprenant d'une part une partie horizontale dans laquelle est monté ledit venturi (2) de manière coulissante et, d'autre part, une partie verticale comprenant deux circuits, un circuit extérieur (5) communiquant avec ledit venturi (2) et alimentant en mélange gazeux combustible lesdits orifices principaux (6) et de pilotage (7), et un circuit intérieur (12) communiquant avec des moyens aptes à assurer une circulation à débit variable d'air frais dans un espace délimité par ladite coupelle (8) et un chapeau diffuseur (35A, 35B) disposé au-dessus de ladite coupelle (8).

2. Brûleur selon la revendication 1, caractérisé par le fait que lesdits moyens aptes à assurer une circulation comportent un ventilateur (13) relié audit circuit intérieur (12) de la pipe (4) par l'intermédiaire d'une canalisation flexible (14) suivie d'une canalisation rigide (15) qui lui est sensiblement perpendiculaire.

3. Brûleur selon la revendication 2, caractérisé par le fait que ladite canalisation rigide (15) comporte une ouverture (24) communiquant avec l'atmosphère, et un obturateur(25) apte à pivoter autour d'un axe (26), pouvant ainsi régler le débit d'air frais envoyé dans le circuit intérieur (12).

4. Brûleur selon l'une des revendications 2 ou 3, caractérisé par le fait que le débit d'air frais dans ledit circuit intérieur (12) de la pipe (4) est réglé par variation de la section de l'ouverture (24) de ladite canalisation rigide (15) au moyen dudit obturateur (25).

5. Brûleur selon la revendication 1, caractérisé par le fait que lesdits moyens aptes à assurer une circulation comportent un ventilateur (113) relié au circuit intérieur (12) de la pipe (4) par l'intermédiaire d'une chambre (128) dont une ouverture (30) communique avec ledit circuit intérieur (12) et dont une seconde ouverture (129) reçoit l'air soufflé par ledit ventilateur (113), un disque mobile (127) muni d'au moins une découpe (136) étant interposé entre ladite seconde ouverture (129) et l'orifice de sortie d'air (135) du ventilateur (113), de sorte que par rotation dudit disque (127) on puisse obturer ou dégager plus ou moins complètement ledit orifice de sortie d'air (135).

6. Brûleur selon la revendication 5, caractérisé par le fait que le déplacement dudit disque (127) est obtenu à l'aide d'un axe (131) traversant la paroi avant (132) de l'appareil de cuisson ainsi que le tableau de commande (133) et recevant à son extrémité une manette de commande (134).

7. Brûleur selon l'une des revendications 5 ou 6, caractérisé par le fait que le disque (127) est plaqué sur la paroi du carter du ventilateur (113) au moyen d'un ressort de rappel (138).

8. Brûleur selon l'une des revendications 5 à 7, caractérisé par le fait que le disque (127) comporte plusieurs découpes élémentaires (137).

9. Brûleur selon l'une des revendications 2 à 8, caractérisé par le fait que le débit d'air frais dans ledit circuit intérieur (12) de la pipe (4) est réglé par modulation par tout ou rien de l'alimentation électrique du ventilateur (13, 113) selon un cycle prédéterminé.

10. Brûleur selon l'une des revendications 2 à 8, caractérisé par le fait que le débit d'air frais dans ledit circuit intérieur (12) de la pipe (4) est réglé par variation de la vitesse du moteur du ventilateur (13,113).

11. Brûleur selon l'une des revendications 2 à 10, caractérisé par le fait que le fonctionnement dudit ventilateur (13, 113) est interrompu lorsqu'on passe d'un régime de cuisson à basse température à un régime de cuisson à température élevée.

12. Brûleur selon l'une des revendications précédentes, caractérisé par le fait que les périphéries de ladite coupelle (8) et dudit chapeau diffuseur (35A, 35B) sont disposées en vis-à-vis.

13. Brûleur selon l'une des revendications précédentes, caractérisé par le fait que le débit de mélange gazeux combustible est réglé en fonctionnement en régime réduit de telle sorte que les flammes ne dépassent pas l'extrémité dudit chapeau diffuseur (35A, 35B).

## Patentansprüche

1. Gasbrenner, insbesondere zum Kochen bei niedriger Temperatur von im wesentlichen 50 bis 90° C, von der Art, die hauptsächlich eine Gasdüse (1), die vor einem waagerechten Venturirohr (2) angeordnet ist, eine Verbrennungsöffnungen (6) und Steueröffnungen (7) aufweisende Schale (8) aufweist, dadurch gekennzeichnet, dass er ausserdem ein Rohr (4) aufweist, das einerseits einen waagerechten Teil, in dem das Venturirohr (2) gleitend eingebaut ist, und andererseits einen senkrechten Teil enthält, der zwei Kreise aufweist, einen äusseren Kreis (5), der mit dem Venturirohr (2) in Verbindung steht und die Haupt- (6) und Steueröffnungen (7) mit einer brennbaren Gasmischung versorgt, und einen inneren Kreis (12), der mit Mitteln in Verbindung steht, die eine Frischluftzirkulation mit variablem Durchsatz in einem Raum bewirken können, der von der Schale (8) und einer Verteilerkappe (35A, 35B) begrenzt wird, die oberhalb der Schale (8) angeordnet ist.

2. Brenner nach Anspruch 1, dadurch gekennzeichnet, dass die eine Zirkulation bewirkenden Mittel einen Ventilator (13) aufweisen, der mit dem inneren Kreis (12) des Rohrs (4) über eine biegsame Leitung (14) gefolgt von einer starren Leitung (15), die zu ihr im wesentlichen senkrecht verläuft, in Verbindung steht.

3. Brenner nach Anspruch 2, dadurch gekennzeichnet, dass die starre Leitung (15) eine Öffnung (24), die mit der Atmosphäre verbunden ist, und ein Absperrglied (25) aufweist, das sich um eine Achse (26) drehen kann und so den Durchsatz der in den inneren Kreis (12) geschickten Frischluft regulieren kann.

4. Brenner nach einem der Ansprüche 2 oder 3, dadurch gekennzeichnet, dass der Frischluftdurchsatz im inneren Kreis (12) des Rohrs (4) durch Veränderung des Querschnitts der Öffnung (24) der starren Leitung (15) mittels des Absperrglieds (25) reguliert wird.

5. Brenner nach Anspruch 1, dadurch gekennzeichnet, dass die eine Zirkulation bewirkenden Mittel einen Ventilator (113) aufweisen, der mit dem inneren Kreis (12) des Rohrs (4) über eine Kammer (128) verbunden ist, von der eine Öffnung (30) mit dem inneren Kreis (12) in Verbindung steht und von der eine zweite Öffnung (129) die vom Ventilator (113) eingeblasene Luft empfängt, wobei eine bewegliche Scheibe (127) mit mindestens einem Ausschnitt (136) zwischen der zweiten Öffnung (129) und der Luftauslassöffnung (135) des Ventilators (113) angeordnet ist, so dass durch Drehung dieser Scheibe (127) die Luftauslassöffnung (135) verschlossen oder mehr oder weniger weit geöffnet werden kann.

6. Brenner nach Anspruch 5, dadurch gekennzeichnet, dass die Verschiebung der Scheibe (127) mithilfe einer Achse (131) erreicht wird, die die Vorderwand (132) des Kochgeräts und das Steuerpult (133) durchquert und an ihrem Ende einen Steuerknopf (134) trägt.

7. Brenner nach einem der Ansprüche 5 oder 6, dadurch gekennzeichnet, dass die Scheibe (127) mithilfe einer Rückholfeder (138) gegen die Wand des Ventilatorgehäuses angedrückt wird.

8. Brenner nach einem der Ansprüche 5 bis 7, dadurch gekennzeichnet, dass die Scheibe (127) mehrere elementare Ausschnitte (137) aufweist.

9. Brenner nach einem der Ansprüche 2 bis 8, dadurch gekennzeichnet, dass der Frischluftdurchsatz im inneren Kreis (12) des Rohrs (4) durch binäre Modulation der elektrischen Stromversorgung des Ventilators (13, 113) gemäss einem vorbestimmten Zyklus geregelt wird.

10. Brenner nach einem der Ansprüche 2 bis 8, dadurch gekennzeichnet, dass der Frischluftdurchsatz in dem inneren Kreis (12) des Rohrs (4) durch Geschwindigkeitsveränderung des Ventilatormotors (13, 113) geregelt wird.

11. Brenner nach einem der Ansprüche 2 bis 10, dadurch gekennzeichnet, dass der Betrieb des Ventilators (13, 113) unterbrochen wird, wenn man von einer niedrigen Kochtemperatur auf eine hohe Kochtemperatur übergeht.

12. Brenner nach einem der vorhergehenden Ansprüche, dadurch gekennzeichnet, dass die Ränder der Schale (8) und der Verteilerkappe (35A, 35B) sich gegenüberliegen.

13. Brenner nach einem der vorhergehenden Ansprüche, dadurch gekennzeichnet, dass der Durchsatz des brennbaren Gasgemisches beim Betrieb mit niedriger Temperatur so reguliert wird, dass die Flammen nicht über das Ende der Verteilerkappe (35A, 35B) hinausgehen.

## Claims

1. A gas burner especially for cooking at low temperatures of essentially 50 to 90° C, of the type comprising mainly a gas nozzle (1) disposed in front of a horizontal venturi (2), a crown-shaped member (8) having combustion openings (6) and pilot openings (7), characterized in that it further comprises a pipe (4) containing on the one hand a horizontal part in which said venturi (2) is slidingly mounted, and on the other hand a vertical part comprising two circuits, an outer circuit (5) communicating with said venturi (2) and supplying said principal (6) and pilot openings (7) with a combustible gas mixture, and an inner circuit (12) communicating with means ensuring a circulation of fresh air with a variable flow rate in a space delimited by said crown-shaped member (8) and a distribution cap (35A, 35B) disposed above said crown-shaped member (8).

2. A burner according to claim 1, characterized in that said means ensuring a circulation comprise a ventilator (13) connected to said inner circuit (12) of the pipe (4) viaa flexible channel (14) followed by a rigid channel (15) which is essentially perpendicular thereto.

3. A burner according to claim 2, characterized in that said rigid channel (15) comprises an opening (24) communicating with atmosphere, and an obturator (25) which can turn around an axis (26), thus being able to regulate the flow rate of the fresh air which is sent into the inner circuit (12).

4. A burner according to one of claims 2 or 3, characterized in thattheflow rate of fresh air in said inner circuit (12) of the pipe (4) is regulated by varying the section of the opening (24) of said rigid channel (15) by means of said obturator (25).

5. A burner according to claim 1, characterized in that said means ensuring a circulation comprise a ventilator (113) connected to the inner circuit (12) of the pipe (4) via a chamber (128), one opening (30) of which communicates with said inner circuit (12), and a second opening (129) of which receives the air blown by said ventilator (113), a mobile disk (127) furnished with at least one cut-out zone being interposed between said second opening (129) and the air outlet opening (135) of the ventilator (113), so that, by rotation of said disk (127), said air outlet opening (135) can be closed or more or less opened.

6. A burner according to claim 5, characterized in that the movement of said disk (127) is obtained by means of an axis (131) passing through the front wall (132) of the cooking device as well as through the control panel (133), the end of this axis receiving a control button.

7. A burner according to one of the claims 5 or 6, characterized in that the disk (127) is applied to the wall of the casing of the ventilator (113) by means of a return spring (138).

8. A burner according to one of claims 5 to 7, characterized in that the disk (127) comprises several elementary cut-out zones (137).

9. A burner according to one of claims 2 to 8, characterized in that the flow rate of fresh air in said inner circuit (12) of the pipe (4) is regulated by binary modulation of the electric supply of the ventilator (13,113) according to a predetermined cycle.

10. A burner according to one of claims 2 to 8, characterized in thattheflow rate of fresh air in said inner circuit (12) of the pipe (4) is regulated by varying the speed of the motor of the ventilator (13,113).

11. A burner according to one of the claims 2 to 10, characterized in that the operation of said ventilator (13, 113) is interrupted during the passing-over from a cooking regime at low temperature to a cooking regime at high temperature.

12. A burner according to one of the preceding claims, characterized in that the peripheral zones of said crown-shaped member (8) and said distribution cap (35A, 35B) are facing each other.

13. A burner according to one of the preceding claims, characterized in that the flow rate of the combustible gas mixture is regulated during operation at low temperature in such a way that the flames do not project beyond the rim of said distribution cap (35A, 35B).
